# EUROPÄISCHE PATENTSCHRIFT

(11) **EP 3 128 055 B1**
(45) Veröffentlichungstag und Bekanntmachung des Hinweises auf die Patenterteilung: **19.09.2018**
(21) Anmeldenummer: 15179802.2
(22) Anmeldetag: 05.08.2015
(51) Int. Cl.: D04B 15/36, D04B 7/04

(54) **SCHLOSSSYSTEM FÜR EINE FLACHSTRICKMASCHINE UND FLACHSTRICKMASCHINE**
CAM SYSTEM FOR A FLAT KNITTING MACHINE AND FLAT KNITTING MACHINE
SYSTEME DE CAMES POUR UNE MACHINE A TRICOTER RECTILIGNE ET MACHINE A TRICOTER RECTILIGNE

(43) Veröffentlichungstag der Anmeldung: 08.02.2017
(73) Patentinhaber: H. Stoll AG & Co. KG, 72760 Reutlingen (DE)
(72) Erfinder: Diebold, Armin, 72393 Burladingen (DE); Mayer, Stefan, 72147 Nehren (DE)
(74) Vertreter: Kohler Schmid Möbus Patentanwälte

(56) Entgegenhaltungen:
- EP-A1- 1 867 768
- DE-A1- 2 502 812
- DE-A1- 3 537 612
- DE-C- 21 412
- JP-A- H0 359 151

## Beschreibung

Die Erfindung betrifft ein Schlosssystem für eine Flachstrickmaschine mit einem ersten Schloss, das Schlossteile zur Realisierung zumindest zweier Schlossfunktionen der Schlossfunktionen "nicht stricken", "Masche bilden", "Fang", "Übergabe von Maschen", "Übernahme von Maschen" aufweist. Außerdem betrifft die Erfindung eine Flachstrickmaschine mit einem erfindungsgemäßen Schlosssystem.

Bei der Herstellung von Gestricken, welche sehr fest gestrickt werden sollen, tritt häufig das Problem auf, dass beim erneuten Austrieb der Nadeln die zuvor gebildete Maschenreihe mit den austreibenden Nadeln nach oben gezogen wird. Dies ist auch durch den Einsatz von Niederhalteplatinen nicht vollständig zu unterbinden.

Um hier Abhilfe zu schaffen, ist es bekannt, die Nadeln, welche den maschenbildenden Nadeln gegenüberliegen, einen begrenzten Weg auszutreiben, wodurch sie zwischen die maschenbildenden Nadeln gelangen und so eine Art Kamm oder Rechen bilden, welcher das bereits gebildete Gestrick beim Austrieb der Nadeln abdeckt bzw. zurückhält. Dieser Vorgang wird "abdecken" genannt.

Nachteilig bei dieser Vorgehensweise ist es, dass das Schloss, welches zum Abdecken verwendet wird, also zur Ausführung der Schlossfunktion "abdecken", bislang nur beschränkt geeignet ist, weitere Funktionen im Strickprozess zu erfüllen.

Aus der EP 1 867 768 A1 ist eine Vorrichtung zur Verbesserung der Optik von Randmaschen am Ende einer Gestrickreihe in einem schlauchförmigen Gestrickstück, welches auf einer Flachstrickmaschine gebildet wird, bekannt. Um das Zusammenziehen der letzten Masche einer Gestrickreihe des vorderen oder hinteren Nadelbetts beim Wechsel auf das jeweils andere Bett zu vermeiden, wird nach der Schlittenumkehr neben der ersten Nadel der neuen Strickreihe auf dem einen Nadelbett auch die letzte Nadel der alten Strickreihe des gegenüberliegenden Nadelbetts nochmals ausgetrieben. Allerdings wird sie nicht so weit ausgetrieben, dass eine Fadeneinlage erfolgen kann.

Aus der JP H03 59151 A ist eine Vorrichtung zum Drücken eines Gestricks bekannt, welches auf einem von zwei sich gegenüberliegenden Nadelbetten hergestellt wird, mittels Nadelbetten des jeweils anderen Nadelbetts.

Aufgabe der vorliegenden Erfindung ist es, ein Stricksystem bereitzustellen, welches sowohl vielfältige Funktionen im Strickprozess erfüllen kann als auch zum Abdecken geeignet ist.

Gelöst wird diese Aufgabe erfindungsgemäß durch ein Schlosssystem für eine Flachstrickmaschine mit einem ersten Schloss, das Schlossteile zur Realisierung zumindest zweier Schlossfunktionen der Schlossfunktionen "nicht stricken", "Masche bilden", "Fang", "Übergabe von Maschen", "Übernahme von Maschen" aufweist, wobei das erste Schloss zumindest ein Schlossteil zur Realisierung einer Abdeckfunktion aufweist, das als Drückerteil ausgebildet ist, welches Kontaktflächen in zumindest zwei unterschiedlichen Höhen zur Zusammenwirkung mit einem Fuß eines Schiebers oder einer Nadel aufweist. Dass Schloss kann mit Hilfe eines Schlittens entlang der Nadelbetten einer Flachstrickmaschine bewegt werden.

Ein Schlosssystem mit einem solchen Schloss kann somit für zumindest zwei Schloss- oder Maschenbildungsfunktionen verwendet werden. Darüber hinaus kann das Schloss zum Abdecken verwendet werden. Anders als im Stand der Technik wird somit kein separates Schloss vorgesehen, das primär dafür vorgesehen ist, abzudecken, sondern wird ein bereits bekanntes Schloss derart modifiziert, dass zusätzlich zu üblichen Strick- oder Schlossfunktionen auch eine Abdeckfunktion durchgeführt werden kann. Mit dem erfindungsgemäßen Schlosssystem ist es möglich, dass ein dem gerade maschenbildenden Schloss gegenüberliegendes Schloss ausgewählte Nadeln so weit austreiben kann, dass sie zwischen die maschenbildenden Nadeln reichen und so eine abstützende oder abstreifende/abdeckende Wirkung auf die auf diesen Nadeln befindlichen Maschen ausüben. Die zumindest zwei Schlossfunktionen können dabei wählbare Schlossfunktionen sein. Im ersten Schloss stehen neben der Funktion "abstreifen/abdecken" somit mindestens zwei weitere wählbare Schlossfunktionen zur Verfügung.

Die zum Abdecken verwendete Nadel kann mittels eines Austriebsschlossteils so weit abgezogen werden, dass der Haken der Nadel keinen Faden fangen kann. Am Ende des Schlosses kann der Zwischenschieberfuß des Zwischenschiebers wieder verdrückt und im Bereich nach einem nachlaufenden Abzugsteil wieder freigegeben werden. Alternativ ist es denkbar, dass eine Nadel, mit der abgedeckt werden soll, mittels eines Austriebsschlossteils bis auf Fanghöhe ausgetrieben wird und in dieser Position mittels eines Drückerteils der Zwischenschieberfuß eines Zwischenschiebers und damit der Fuß einer Nadel auf halbe Eingriffshöhe im Schloss verdrückt wird. Somit kann der Fuß der Nadel auf Fanghöhe ausgetrieben sein und in dieser Position in das in diesem Bereich abgesetzte Austriebsschlossteil einlaufen. Mittels des Austriebsschlossteils kann die Nadel so weit abgezogen werden, dass sie keinen Faden mehr fangen kann.

Das Drückerteil kann eine schlossmittenseitige Kontaktfläche aufweisen, die höher liegt als eine schlossaußenseitige Kontaktfläche. Dadurch ist es möglich, einen Fuß eines Schiebers oder einer Nadel unterschiedlich weit zu verdrücken und dadurch unterschiedliche Schlossfunktionen zu realisieren.

Alternativ ist es denkbar, dass das Drückerteil eine mittlere Kontaktfläche mit einer geringeren Höhe aufweist als Kontaktflächen in äußeren Bereichen des Drückerteils. Die mittlere Kontaktfläche befindet sich dabei im Bereich der Schlossmitte. Auch dadurch ist es möglich, insbesondere eine Abdeckfunktion mit dem ersten Schloss des Schlosssystems zu realisieren.

Durch die Verwendung von schaltbaren Drückerteilen können bestimmte Nadeln ausgewählt werden, die zum Abdecken verwendet werden sollen. Es ist somit nicht notwendig, wie es im Stand der Technik üblich ist, alle Nadeln zum Abdecken ein Stück weit auszutreiben. Insbesondere kann ein Zwischenschieberfuß eines Zwischenschiebers einer Nadel, welche für die Funktion "abdecken" verwendet werden soll, durch ein vorlaufendes Drückerteil auf halbe Fußhöhe verdrückt werden und die Nadel kann mittels eines vorlaufenden Abzugsteils ausgetrieben werden. Dabei kann sichergestellt werden, dass dieser Austrieb deutlich vor dem Austrieb der gegenüberliegenden Nadel erfolgt, welche zur Maschenbildung austreibt. Besondere Vorteile ergeben sich, wenn das erste Schloss zumindest ein Abzugsteil mit einer Schlossbahn aufweist. Die Schlossbahn kann dabei insbesondere eine Ausnehmung oder eine Nut in dem Abzugsteil sein. Dadurch ist es möglich, eine Nadel, deren Nadelfuß in die Schlossbahn einfährt, zum Abdecken auszutreiben. Dabei kann nur ein Abzugsteil eine solche Schlossbahn aufweisen und entsprechend ein zugeordnetes Drückerteil mit Kontaktflächen in unterschiedlichen Höhen vorgesehen sein. Somit kann in einer Schlittenbewegungsrichtung eine Abdeckfunktion realisiert werden und in der anderen Schlittenbewegungsrichtung kann mit einem Abzugsteil ohne Schlossbahn und einem Drückerteil mit einer Kontaktfläche in nur einer Höhe eine weitere Funktion, beispielsweise eine Übernahmefunktion, realisiert werden.

Es ist jedoch auch denkbar, zwei Abzugsteile des ersten Schlosses mit einer Schlossbahn auszustatten, sodass in beiden Schlittenbewegungsrichtungen eine Abdeckfunktion realisiert werden kann.

Das Abzugsteil kann am ersten Schloss bewegbar angeordnet sein. Insbesondere kann das Schlossteil zur Durchführung einer Abdeckfunktion in einer zurückgezogenen Tätigkeitsposition angeordnet sein und zum Durchführen einer Strickfunktion in einer oberen, kammspaltnäheren Außertätigkeitsposition angeordnet sein. Durch Einstellen des Abzugsteils kann die gewünschte Austriebshöhe der Nadeln zum Abdecken für jede Nadel individuell eingestellt werden.

Das Schlosssystem kann ein zweites Schloss aufweisen. Das erste und das zweite Schloss können gemeinsam über einen Schlitten bewegt werden. Das zweite Schloss muss nicht dafür ausgebildet sein, eine Abdeckfunktion auszuführen.

Das erste Schloss kann ein Austriebsschlossteil mit einer Schlosskurve zur Realisierung der Schlossfunktion(en) "Fang" und/oder "Abdecken" aufweisen. Somit kann das Austriebsschlossteil nicht nur dazu verwendet werden, eine Nadel vollständig zum Bilden von Maschen auszutreiben, sondern auch nur teilweise auszutreiben für die Schlossfunktionen "Fang" und/oder "Abdecken".

Gemäß einer Weiterbildung kann vorgesehen sein, dass die Außenkontur des Austriebsschlossteils auf der Höhe der Unterkante des zumindest einen Abzugsteils einen Abstand X zur Schlossmitte aufweist, der größer ist als der Abstand Y der Außenkontur auf Höhe eines Abzugsteils zur Schlossmitte eines Austriebsschlossteils des zweiten Schlosses. Die Außenkontur des Austriebsschlossteils ist somit von der Schlossmitte weg nach außen verschoben. Das Schloss wird somit gegenüber einem herkömmlichen Schloss breiter.

Zur Realisierung einer Übergabefunktion können ein nachlaufendes Abzugsteil und ein Zusatzabzugsteil am ersten Schloss vorgesehen sein. Um die Übergabefunktion zu realisieren, können sämtliche Drückerteile inaktiv geschaltet sein. Eine Nadel kann mittels eines vorlaufenden Abzugsteils auf eine Übergabeposition ausgetrieben und anschließend mittels zweier Abzugsteile auf Kammgleiche-Position abgezogen werden. Das erste Schloss kann ein vorlaufendes und ein nachlaufendes Abzugsteil aufweisen. Dadurch ist es möglich, mit dem ersten Schloss mehrere Funktionen durchzuführen. Wenn eines der Abzugsteile eine Schlossbahn aufweist, kann in einer Schlittenbewegungsrichtung eine Abdeckfunktion realisiert werden. Wenn beide Abzugsteile eine Schlossbahn aufweisen, kann in beiden Schlittenbewegungsrichtungen eine Abdeckfunktion realisiert werden. Es ist jedoch auch denkbar, dass keines der Abzugsteile eine Schlossbahn aufweist. In diesem Fall müssen andere Maßnahmen ergriffen werden, um ein Abdecken durchführen zu können. Mit den Abzugsteilen können außerdem Nadeln abgezogen werden, die beispielsweise zum Bilden einer Masche ausgetrieben wurden oder für die Funktion "Fang".

Das erste Schloss kann zwei äußere Drückerteile aufweisen. Mit den Kontaktflächen dieser beiden äußeren Drückerteile können Füße von Zwischenschiebern beaufschlagt werden, sodass in beiden Schlittenbewegungsrichtungen eine Abdeckfunktion durchgeführt werden kann.

Die äußeren Drückerteile können unterschiedlich ausgebildet sein. Insbesondere kann eines der äußeren Drückerteile nur eine Kontaktfläche mit einer einheitlichen Höhe für einen Fuß eines Zwischenschiebers aufweisen, während das andere äußere Drückerteil Kontaktflächen in unterschiedlichen Höhen aufweist. In diesem Fall kann das erste Schloss nur in einer Schlittenbewegungsrichtung verwendet werden, um eine Abdeckfunktion durchzuführen.

Noch mehr Funktionen können durch das erste Schloss durchgeführt werden, wenn das Schloss zwei äußere und ein mittleres Drückerteil aufweist.

Das Schlosssystem kann ein zweites Schloss aufweisen. Das erste und das zweite Schloss können gemeinsam über einen Schlitten bewegt werden. Das zweite Schloss muss nicht dafür ausgebildet sein, eine Abdeckfunktion auszuführen.

In den Rahmen der Erfindung fällt außerdem eine Flachstrickmaschine mit einem erfindungsgemäßen Schlosssystem.

Eine solche Flachstrickmaschine kann außerdem Stricknadeln und damit zusammenwirkende Zwischenschieber aufweisen, wobei die Zwischenschieber jeweils einen Fuß zur Zusammenwirkung mit den Drückerteilen aufweisen. Dadurch können einzelne Nadeln für unterschiedliche Strickfunktionen ausgewählt werden. Außerdem können die Nadeln ausgewählt werden, um eine Abdeckfunktion auszuführen.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung in verschiedenen Stadien der Benutzung dargestellt und in der nachfolgenden Beschreibung näher erläutert.

Es zeigen:
- Fig. 1: eine Darstellung zur Erläuterung einer Abdeckfunktion;
- Fig. 2: eine erste Ausführungsform eines Schlosssystems, wobei anhand der Fig. 2 die Funktion "abdecken" erläutert wird;
- Fig. 3: die erste Ausführungsform eines Schlosssystems bei der Funktion "stricken";
- Fig. 4: die erste Ausführungsform eines Schlosssystems bei der Funktion "Fang";
- Fig. 5: die erste Ausführungsform eines Schlosssystems in leicht modifizierter Form für die Funktion "Übergabe";
- Fig. 6: die erste Ausführungsform eines Schlosssystems bei der Funktion "Übernahme";
- Fig. 6a: eine erste Ausführungsform eines Drückerteils;
- Fig. 6b: eine zweite Ausführungsform eines Drückerteils;
- Fig. 7: eine zweite Ausführungsform eines Schlosssystems bei der Funktion "Fang";
- Fig. 7a: eine Seitenansicht eines Drückerteils;
- Fig. 8: das Schlosssystem der zweiten Ausführungsform bei der Funktion "stricken";
- Fig. 9: die zweite Ausführungsform eines Schlosssystems bei der Funktion "Übergabe";
- Fig. 10: die zweite Ausführungsform eines Schlosssystems bei der Funktion "Übernahme".

Die Fig. 1 zeigt eine Nadel 20, welche durch ein erstes Schloss eines Schlosssystems teilweise ausgetrieben wurde, sodass sie sich in einer Abdeckposition befindet. Die Nadel 20' wurde durch ein zweites Schloss eines Schlosssystems in Strickposition ausgetrieben. Die Nadel 20 verhindert, dass sich eine Masche, welche sich auf der Nadel 20' befindet, mit dieser bewegt und ausgetrieben wird. Die Nadel 20 deckt das Gestrick ab und hält es zurück.

Die Fig. 2 zeigt ein Schlosssystem 1, welches ein erstes Schloss VS und ein zweites Schloss HS aufweist. Das zweite Schloss HS ist im gezeigten Ausführungsbeispiel ein Schloss, wie es im Stand der Technik üblich ist.

Das erste Schloss VS wurde gegenüber einem bekannten Schloss modifiziert, sodass es zum einen geeignet ist, eine Abdeckfunktion auszuführen und zum anderen geeignet ist, zumindest zwei weitere Funktionen des Schlosses in einem Strickprozess auszuführen. Das erste Schloss VS weist äußere Drückerteile 30, 30' auf, wobei die in Schlittenbewegungsrichtung S vorlaufende Kontaktfläche 31 des Drückerteils 30 eine geringere Höhe aufweist als die in Schlittenbewegungsrichtung nachlaufende Kontaktfläche 32. Das Drückerteil 30' ist entsprechend ausgebildet für eine Schlittenbewegungsrichtung entgegen der Pfeilrichtung S. Dies bedeutet, dass die Kontaktfläche 31' eine geringere Höhe aufweist, als die Kontaktfläche 32'. Bei einer Schlittenbewegung in Pfeilrichtung S und Aktivschaltung des Drückerteils 30 kann zuerst mittels des Zwischenschieberfußes 41 des Zwischenschiebers 40 der Antriebsfuß 21 der Nadel 20 auf halbe Fußhöhe und anschließend vollständig verdrückt werden.

Bewegt sich demnach der hier nicht gezeigte Schlitten in Richtung des Pfeils S, so wird am Schlosseinlauf der Zwischenschieberfuß 41 des Zwischenschiebers 40 der Nadel 20, welche für die Funktion "abdecken" verwendet werden soll, durch das vorlaufende Drückerteil 30 auf halbe Fußhöhe verdrückt und die Nadel 20 wird mittels des vorlaufenden Abzugsteils 10 ausgetrieben.

Das Abzugsteil 10 des ersten Schlosses VS weist eine Ausnehmung für eine zusätzliche Schlossbahn 11 auf, durch welche in Schlittenbewegungsrichtung S vorlaufend ein Austrieb der Antriebsfüße 21 der Nadel 20 in halber Fußhöhe auf die zum Abdecken gewünschte Austriebshöhe erreicht wird. Dabei ist gewährleistet, dass dieser Austrieb deutlich vor dem Austrieb der gegenüberliegenden, hier nicht gezeigten Nadel, welche zur Maschenbildung austreibt, geschieht. Das Abzugsteil 10' ist analog zum Abzugsteil 10 ausgebildet und kommt zum Einsatz, wenn bei einer Bewegung des Schlittens entgegen der Pfeilrichtung S ein Abdecken durchgeführt werden soll.

Wenn der Antriebsfuß 21 der Nadel 20 innerhalb bzw. über dem Austriebsschlossteil 50 steht, wird er freigegeben. Der Antriebsfuß 21 wird nun mittels der Schlosskurve 51 des Austriebsschlossteils 50 nach der Systemmitte M so weit abgezogen, dass der Haken 22 der Nadel 20 keinen Faden des hier nicht gezeigten Fadenführers fangen kann.
Am Ende des Austriebsschlossteils 50 wird der Fuß 41 des Zwischenschiebers 40 wieder verdrückt und im Bereich nach dem nachlaufenden Abzugsteil 10' wieder freigegeben.

Es können entweder beide äußeren Drückerteile 30, 30' mit Kontaktflächen in unterschiedlicher Höhe ausgebildet sein oder nur das linke Drückerteil 30.

Wird nur das Abzugsteil 10 mit einer Schlossbahn 11 versehen und das Drückerteil 30 mit unterschiedlich hohen Kontaktflächen ausgestattet, kann in der entgegengesetzten Schlittenrichtung (entgegen der Pfeilrichtung S) eine weitere Funktion, insbesondere eine Übernahmefunktion, realisiert werden.

In der Fig. 2 bedeuten die durchgezogenen Linienabschnitte 15, dass der Fuß 41 durch die Drückerteile 30, 30' nicht oder halb verdrückt ist und die gepunkteten Abschnitte 15.1 bedeuten, dass der Fuß 41 voll verdrückt ist.

Die durchgezogenen Striche 16 bedeuten, dass der Nadelfuß 21 in Eingriff mit einem Schlossteil ist, während die gepunkteten Abschnitte 16.1 bedeuten, dass der Nadelfuß 21 außer Eingriff mit einem Schlossteil ist.

Durch Einstellen der vorlaufenden Abzugsteile 10 kann die gewünschte Austriebshöhe für jede Nadel 20 individuell eingestellt werden. Die Abzugsteile 10, 10' sind demnach am ersten Schloss VS bewegbar angeordnet. Insbesondere sind unterschiedliche Positionen einstellbar.

In der Fig. 3 ist wiederum die erste Ausführungsform des Schlosses VS gezeigt. Der nicht gezeigte Schlitten bewegt sich in Pfeilrichtung S. Die beiden Drückerteile 30, 30' (siehe Fig. 2) wurden inaktiv geschaltet und sind in der Fig. 3 nicht dargestellt. Daher bleiben der Zwischenschieberfuß 41 und der Antriebsfuß 21 der Nadel 20 in ihrer oberen Position. Das vorlaufende Abzugsteil 10 befindet sich in einer oberen kammspaltnäheren Position und beaufschlagt somit den Fuß 21 der Nadel 20 nicht. Der Fuß 21 der Nadel 20 trifft auf das Austriebsschlossteil 50, wodurch die Nadel 20 zur Maschenbildung ausgetrieben wird und anschließend durch das nachlaufende Abzugsteil 10' und ein zusätzliches Abzugsteil 60' wieder in Kammgleiche-Position abgezogen wird. Auch hier bedeutet die durchgezogene Linie 16, dass der Nadelfuß 21 in Eingriff mit einem Schlossteil ist und die durchgezogene Linie 15 bedeutet, dass der Zwischenschieberfuß 41 nicht verdrückt ist.

Die Fig. 3 zeigt demnach eine erste Schlossfunktion, die zusätzlich zu der Schlossfunktion "abdecken" mit dem ersten Schloss VS durchgeführt werden kann. Zu diesem Zweck weist das erste Schloss VS die Schlossteile Austriebsschlossteil 50, Abzugsteil 10' und Abzugsteil 60' auf.

Anhand der Fig. 4 wird die Funktion "Fang" erläutert. Wiederum bewegt sich der nicht gezeigte Schlitten in Richtung des Pfeils S. Der Zwischenschieber 40 wurde in eine im Vergleich zur Ansicht gemäß Fig. 3 vorgeschobene Position gebracht. Sein Fuß 41 wird so nicht vom vor- oder nachlaufenden Drückerteil 30, 30' beaufschlagt. Die Drückerteile 30, 30' können zusätzlich inaktiv geschaltet sein. Das vorlaufende Abzugsteil 10 befindet sich in einer oberen Position und beaufschlagt somit den Fuß 21 der Nadel 20 nicht. Der Fuß 21 trifft auf das Austriebsschlossteil 50, wodurch die Nadel 20 zur Fangbildung ausgetrieben wird. Im weiteren Verlauf trifft der Fuß 41 des Zwischenschiebers 40 auf das aktiv geschaltete, mittlere Drückerteil 70 und wird so verdrückt. Somit kommt auch der Fuß 21 der Nadel 20 außer Eingriff mit dem Austriebsschlossteil 50 und gleitet über dieses hinweg. Nach Überfahren des mittleren Drückerteils 70 kommt der Fuß 41 und damit auch der Fuß 21 in eine aktive Position (nicht verdrückt). Der Fuß 21 bewegt sich entlang des nachlaufenden Abzugsteils 10' und wird auf Kulierposition abgezogen. Zur Realisierung der Funktion "Fang" sind somit die Schlossteile Austriebsschlossteil 50, nachlaufendes Abzugsteil 10' und Drückerteil 70 vorgesehen.

Die durchgezogene Linie 15 bedeutet, dass der Fuß 41 nicht oder halb verdrückt ist, während die gepunktete Linie 15.1 bedeutet, dass entlang dieser gepunkteten Linie der Fuß 41 voll verdrückt ist. Die durchgezogene Linie 16 bedeutet, dass der Nadelfuß 21 in Eingriff mit einem Schlossteil ist, während die gepunktete Linie 16.1 bedeutet, dass der Nadelfuß 21 außer Eingriff mit einem Schlossteil ist.

Die Fig. 5 dient der Darstellung einer Übergabefunktion. Der nicht gezeigte Schlitten bewegt sich in Richtung des Pfeils S. Alle Drückerteile 30, 30', 70 sind inaktiv geschaltet, weshalb sie in der Fig. 5 nicht dargestellt sind. Die Nadel 20 wird durch den Fuß 21 und mittels des vorlaufenden Abzugsteils 10 auf die Übergabeposition ausgetrieben und anschließend mittels Abzugsteilen 10', 60' auf die Kammgleiche-Position abgezogen. Die Bezugsziffern 15 und 16 haben die gleiche Bedeutung wie zuvor.

Damit das erste Schloss VS eine Übernahmefunktion realisieren kann, wurde nur das linke Drückerteil 30 mit unterschiedlich hohen Kontaktflächen ausgestattet, während das Drückerteil 30' nur eine Kontaktfläche in einer Höhe aufweist. Weiterhin weist nur das Abzugsteil 10 eine Schlossbahn 11 auf. Das Drückerteil 30 ist in der Fig. 6a gezeigt, wo deutliche wird, dass die Kontaktflächen 31, 32 in unterschiedlichen Höhen angeordnet sind. Dagegen ist das Drückerteil 30' in der Fig. 6b dargestellt, wo deutlich wird, dass nur eine Kontaktfläche 31' einheitlicher Höhe vorgesehen ist.

Für die Übernahmefunktion bewegt sich der hier nicht gezeigte Schlitten in Pfeilrichtung S' nach rechts. Die Drückerteile 30, 30' sind aktiv geschaltet. Durch diese Stellung der Drückerteile wird der Fuß 21 der Nadel 20 bis zum Beginn des Bereichs der Schlosskurve 51 des Austriebsschlossteils 50 mittels des Drückerteils 30' voll verdrückt. Nach der Freigabe des Fußes 21 kommt dieser in Eingriff mit der Schlosskurve 51 und die Nadel 20 führt so ihre Übernahmebewegung und anschließende Rückzugsbewegung in Kammgleiche-Position aus.

Die Fig. 7 zeigt eine alternative Ausgestaltung eines Schlosssystems 1' mit einer alternativen Ausgestaltung eines ersten Schlosses VS'. Um eine Abdeckfunktion realisieren zu können, weist das erste Schloss VS' ein Drückerteil 70 auf, welches einen mittleren Bereich mit einer Kontaktfläche 71 geringerer Höhe aufweist. Insbesondere ist die Kontaktfläche 71 niedriger als die daran angrenzenden vor- und nachlaufenden Kontaktflächen 72, 73. Dies ist in der Fig. 7a dargestellt. Die Außenkontur des Austriebsschlossteils 50 wurde von der Schlossmitte nach außen verschoben. Dadurch wird sichergestellt, dass eine Nadel zum Abdecken zeitlich vor der gegenüberliegenden Nadel des zweiten Schlosses HS auf Fanghöhe ausgetrieben wird und somit zum Abdecken geeignet ist. Insbesondere ist der Abstand X der Außenkontur des Austriebsschlossteils 50 auf Höhe der Unterkante des Abzugsteils 10 von der Schlossmitte M größer als der Abstand Y der Außenkontur des Austriebsschlossteils 50' von der Schlossmitte M auf Höhe der Unterkante des Abzugsteils 10"'.

Zur Realisierung der Abdeckfunktion wirkt der Antriebsfuß 21 der Nadel 20 mit dem Austriebsschlossteil 50 zusammen, sodass die Nadel 20 bis auf Fanghöhe ausgetrieben wird. Ist diese Position erreicht, wird mittels der Kontaktfläche 72 des mittleren Drückerteils 70 der Fuß 41 des Zwischenschiebers 40 und damit auch der Fuß 21 der Nadel 20 auf halbe Eingriffshöhe im Schloss VS' verdrückt und läuft so, auf Fanghöhe ausgetrieben, in das in diesem Bereich abgesetzte Austriebsschlossteil 50 ein. Das Schlossteil 50 besitzt nicht die volle Höhe in diesem Bereich. Mittels der inneren Kontur 52, welche im Austriebsschlossteil 50 eingebracht ist, wird die Nadel 20 mit ihrem Fuß 21 nach der Schlossmitte M so weit abgezogen, dass sie keinen Faden mehr fangen kann. Dies ist möglich, da der Fuß 21 der Nadel 20 durch die Kontaktfläche 71 des Drückerteils 70 freigegeben wurde. Anschließend wird der Fuß 21 wieder durch die Kontaktfläche 73 des Drückerteils 70 auf halbe Eingriffshöhe verdrückt und mittels einer schräg verlaufenden Kontur 53 am Austriebsschlossteil 50 aus dem Bereich des Austriebsschlossteils 50 gebracht. Durch das nachlaufende Abzugsteil 10' und weitere nachfolgende Schlossteile wird die Nadel 20 wieder in Kammgleiche-Position gebracht.

Die Fig. 8 zeigt das Durchführen einer Strickfunktion (Maschenbildungsfunktion) mittels des Schlosses VS'. Die Füße 21, 41 durchlaufen in voller Höhe die dafür vorgesehenen Schlossbahnen. Die äußeren Drückerteile 30, 30' und das mittlere Drückerteil 70 werden nicht überfahren bzw. sind inaktiv geschaltet. Zusätzlich zur Abdeckfunktion wird somit eine weitere Funktion durch das Schloss VS' ausgeführt. Entsprechende Schlossteile 10, 50, 60, 10' sind dafür vorgesehen. Die Linie 15 bedeutet, dass der Fuß 41 nicht verdrückt ist. Die Linie 16 bedeutet, dass der Fuß 21 in Eingriff mit Schlossteilen ist.

Die Fig. 9 zeigt eine Übergabefunktion. Die Füße 21, 41 durchlaufen in voller Höhe die dafür vorgesehenen Schlossbahnen. Die äußeren Drückerteile 30, 30' und das mittlere Drückerteil 70 werden nicht überfahren bzw. sind inaktiv geschaltet. Für diese Funktion werden die Abzugsteile 10, 10' 60' benötigt.

In der Fig. 10 ist eine Übernahmefunktion dargestellt. Der Antriebsfuß 21 der Nadel 20 wird mittels des vorlaufenden Drückerteils 30 verdrückt und passiert so das vorlaufende Abzugsteil 10. Innerhalb des Austriebsschlossteils 50 wird der Antriebsfuß 21 wieder auf volle Eingriffshöhe freigegeben. Hier wird die Nadel 20 mittels der Schlossbahn 54 in die Übernahmeposition ausgetrieben und wieder abgezogen. Ab dieser Position erfolgt erneut ein Verdrücken mittels des nachlaufenden Drückerteils 30'. In diesem Fall sind die Drückerteile 30, 30' nur mit einer Kontaktfläche einheitlicher Höhe ausgestattet. Die durchgezogene Linie 15 bedeutet, dass ein voller Fußeingriff vorliegt, während die Linie 15.1 bedeutet, dass der Fuß 41 verdrückt wird. Entsprechend bedeutet die durchgezogene Linie 16, dass der Nadelfuß 21 in Eingriff mit einem Schlossteil ist, während die gepunktete Linie 16.1 bedeutet, dass kein Eingriff mit einem Schlossteil vorliegt.

Aus dem Vorstehenden ergibt sich, dass die Schlösser VS, VS' nicht nur für eine Abdeckfunktion ausgebildet sind, sondern auch ausgebildet sind, mindestens zwei weitere Schlossfunktionen auszuführen. Dafür sind entsprechende Schlossteile vorgesehen. Durch Drückerteile 30, 30', 70, die mit dem Fuß 41 eines Zwischenschiebers zusammen wirken, wird bestimmt, mit welchen Schlossteilen der Fuß 21 einer Nadel 20 in Eingriff gelangt und welche Funktion das erste Schloss VS, VS' ausführt.

## Patentansprüche

1. Schlosssystem (1, 1') für eine Flachstrickmaschine mit einem ersten Schloss (VS, VS'), das Schlossteile zur Realisierung zumindest zweier Schlossfunktionen der Schlossfunktionen "nicht stricken", "Masche bilden", "Fang", "Übergabe von Maschen", "Übernahme von Maschen" aufweist, **dadurch gekennzeichnet, dass** das erste Schloss (VS, VS') zumindest ein Schlossteil zur Realisierung einer Abdeckfunktion aufweist, das als Drückerteil (30, 30', 70) ausgebildet ist, welches Kontaktflächen (31, 32, 31', 32', 71, 72, 73) in zumindest zwei unterschiedlichen Höhen zur Zusammenwirkung mit einem Fuß (21, 41) eines Schiebers (40) oder einer Nadel (20) aufweist.

2. Schlosssystem nach Anspruch 1, **dadurch gekennzeichnet, dass** das Drückerteil (30, 30') eine schlossmittenseitige Kontaktfläche (32, 32') aufweist, die höher liegt als eine schlossaußenseitige Kontaktfläche (31, 31').

3. Schlosssystem nach Anspruch 1, **dadurch gekennzeichnet, dass** das Drückerteil (70) eine mittlere Kontaktfläche (71) mit einer geringeren Höhe aufweist als Kontaktflächen (72, 73) in äußeren Bereichen des Drückerteils (70).

4. Schlosssystem nach einem der vorhergehenden Ansprüche, **dadurch gekennzeichnet, dass** das Drückerteil (30, 30', 70') als schaltbares Drückerteil ausgebildet ist.

5. Schlosssystem nach einem der vorhergehenden Ansprüche, **dadurch gekennzeichnet, dass** ein zweites Schloss (HS) vorgesehen ist.

6. Schlosssystem nach einem der vorhergehenden Ansprüche, **dadurch gekennzeichnet, dass** das erste Schloss (VS, VS') zumindest ein Abzugsteil (10, 10') mit einer Schlossbahn (11, 11') aufweist.

7. Schlosssystem nach Anspruch 6, **dadurch gekennzeichnet, dass** das Abzugsteil (10, 10') am ersten Schloss (VS, VS') bewegbar angeordnet ist.

8. Schlosssystem nach einem der vorhergehenden Ansprüche, **dadurch gekennzeichnet, dass** das erste Schloss (VS, VS') ein Austriebsschlossteil (50) mit einer Schlosskurve (51) zur Realisierung zumindest einer der Schlossfunktion(en) "Fang" und "abdecken" aufweist.

9. Schlosssystem nach Anspruch 8 in Verbindung mit einem der Ansprüche 6 oder 7, **dadurch gekennzeichnet, dass** die Außenkontur des Austriebsschlossteils (50) auf Höhe der Unterkante des zumindest einen Abzugsteils (10, 10') einen Abstand X zur Schlossmitte (M) aufweist, der größer ist als der Abstand Y der Außenkontur auf Höhe eines Abzugsteils (10"') zur Schlossmitte (M) eines Austriebsschlossteils (50') des zweiten Schlosses (HS).

10. Schlosssystem nach einem der vorhergehenden Ansprüche, **dadurch gekennzeichnet, dass** ein nachlaufendes Abzugsteil (10') und ein Zusatzabzugsteil (60') am ersten Schloss (VS, VS') vorgesehen sind.

11. Schlosssystem nach einem der vorhergehenden Ansprüche, **dadurch gekennzeichnet, dass** das erste Schloss (VS, VS') ein vorlaufendes und ein nachlaufendes Abzugsteil (10, 10') aufweist.

12. Schlosssystem nach einem der vorhergehenden Ansprüche, **dadurch gekennzeichnet, dass** das erste Schloss (VS, VS') zwei äußere Drückerteile (30, 30') aufweist.

13. Schlosssystem nach Anspruch 12, **dadurch gekennzeichnet, dass** die äußeren Drückerteile (30, 30') unterschiedlich ausgebildet sind.

14. Schlosssystem nach einem der vorhergehenden Ansprüche, **dadurch gekennzeichnet, dass** das erste Schloss (VS, VS') zwei äußere und ein mittleres Drückerteil (30, 30', 70) aufweist.

15. Flachstrickmaschine mit einem Schlosssystem (1, 1') nach einem der vorhergehenden Ansprüche.

16. Flachstrickmaschine nach Anspruch 15, **dadurch gekennzeichnet, dass** Stricknadeln (20) und damit zusammenwirkende Zwischenschieber (40) vorgesehen sind, wobei die Zwischenschieber (40) jeweils einen Fuß (41) aufweisen.

## Claims

1. Cam system (1, 1') for a flat knitting machine with a first cam (VS, VS'), having cam parts for realising at least two cam functions of the cam functions "do not knit", "form stitch", "catch", "transfer stitches", "take over stitches", **characterised in that** the first cam (VS, VS') has at least one cam part for realising a covering function, designed as a trigger part (30, 30', 70), which has contact surfaces (31, 32, 31', 32', 71, 72, 73) on at least two different heights for cooperation with a foot (21, 41) of a slide (40) or a needle (20).

2. Cam system according to claim 1, **characterised in that** the trigger part (30, 30') has a central-side cam contact surface (32, 32') which lies higher than an external-side cam contact surface (31, 31').

3. Cam system according to claim 1, **characterised in that** the trigger part (70) has a central contact surface (71) with a lower height than contact surfaces (72, 73) in external areas of the trigger part (70).

4. Cam system according to one of the preceding claims, **characterised in that** the trigger part (30, 30', 70') is designed as a switchable trigger part.

5. Cam system according to one of the preceding claims, **characterised in that** a second cam (HS) is envisaged.

6. Cam system according to one of the preceding claims, **characterised in that** the first cam (VS, VS') has at least one extraction part (10, 10') with a track path (11, 11').

7. Cam system according to claim 6, **characterised in that** the extraction part (10, 10') is moveably arranged at the first cam (VS, VS').

8. Cam system according to one of the preceding claims, **characterised in that** the first cam (VS, VS') has a drive-out cam part (50) with a cam curve (51) for realising at least one (of the) cam function(s) "catch" and "cover".

9. Cam system according to claim 8 in connection with one of the claims 6 or 7, **characterised in that** the external contour of the drive-out cam part (50) has a distance X from the cam centre (M) at the height of the lower edge of the at least one extraction part (10, 10') that is greater than the distance Y of the external contour at the height of an extraction part (10"') from the cam centre (M) of a drive-out cam part (50') of the second cam (HS).

10. Cam system according to one of the preceding claims, **characterised in that** a following extraction part (10') and an additional extraction part (60') are envisaged on the first cam (VS, VS').

11. Cam system according to one of the preceding claims, **characterised in that** the first cam (VS, VS') has a preceding and a following extraction part (10, 10').

12. Cam system according to one of the preceding claims, **characterised in that** the first cam (VS, VS') has two external trigger parts (30, 30').

13. Cam system according to claim 12, **characterised in that** the external trigger parts (30, 30') are designed differently.

14. Cam system according to one of the preceding claims, **characterised in that** the first cam (VS, VS') has two external and one central trigger part (30, 30', 70).

15. Flat knitting machine with a cam system (1, 1') according to one of the preceding claims.

16. Flat knitting machine according to claim 15, **characterised in that** knitting needles (20) and interim slides (40) cooperating with the same are envisaged, wherein the interim slides (40) each have a foot (41).

## Revendications

1. Système (1, 1') de cames pour une machine à tricoter rectiligne, comprenant une première came (VS, VS'), qui a des parties de came pour réaliser au moins deux fonctions de came parmi les fonctions de came "ne pas tricoter", "former des mailles", "cueillage", "report de mailles", "prise en charge de mailles", **caractérisé en ce que** la première came (VS, VS') a au moins une partie de came pour réaliser une fonction de recouvrement, qui est constituée sous la forme d'une partie (30, 30', 70) formant poussoir, qui a des surfaces (31, 32, 31', 32', 71, 72, 73) de contact à au moins deux niveaux différents pour coopérer avec un pied (21, 41) d'un glissoir (40) ou d'une aiguille (20).

2. Système de cames suivant la revendication 1, **caractérisé en ce que** la partie (30, 30') formant poussoir a une surface (32, 32') de contact du côté du milieu de la came, qui est plus haute qu'une surface (31, 31') de contact du côté extérieur de la came.

3. Système de cames suivant la revendication 1, **caractérisé en ce que** la partie (70) formant poussoir a une surface (71) de contact médiane d'une hauteur plus petite que des surfaces (72, 73) de contact dans des parties extérieures de la partie (70) formant poussoir.

4. Système de cames suivant l'une des revendications précédentes, **caractérisé en ce que** la partie (30, 30', 70') formant poussoir est constituée sous la forme d'une partie formant poussoir manoeuvrable.

5. Système de cames suivant l'une des revendications précédentes, **caractérisé en ce qu'**il est prévu une deuxième came (HS).

6. Système de cames suivant l'une des revendications précédentes, **caractérisé en ce que** la première came (VS, VS') a au moins une partie (10, 10') de tirage ayant un chemin (11, 11') de came.

7. Système de cames suivant la revendication 6, **caractérisé en ce que** la partie (10, 10') de tirage est montée mobile sur la première came (VS, VS').

8. Système de cames suivant l'une des revendications précédentes, **caractérisé en ce que** la première came (VS, VS') a une partie (50) de came d'extraction ayant une courbe (51) de came pour réaliser au moins l'une des fonctions de came "cueillage" et "recouvrement".

9. Système de cames suivant la revendication 8 en liaison avec l'une des revendications 6 ou 7, **caractérisé en ce que** le contour extérieur de la partie (50) de came d'extraction a, au niveau du bord inférieur de la au moins une partie (10, 10') de tirage, une distance X au milieu (M) de la came, qui est plus grande que la distance Y du contour extérieur au niveau d'un point (10"') de tirage au milieu (M) de la came d'une partie (50') de came d'extraction de la deuxième came (HS).

10. Système de cames suivant l'une des revendications précédentes, **caractérisé en ce qu'**une partie (10') de tirage en retard et une partie (60') de tirage supplémentaire sont prévues à la première came (VS, VS').

11. Système de cames suivant l'une des revendications précédentes, **caractérisé en ce que** la première came (VS, VS') a une partie (10, 10') de tirage en avance et une partie (10') de tirage en retard.

12. Système de cames suivant l'une des revendications précédentes, **caractérisé en ce que** la première came (VS, VS') a deux parties (30, 30') de poussoir extérieures.

13. Système de cames suivant la revendication 12, **caractérisé en ce que** les parties (30, 30') de poussoir extérieures sont constituées différemment.

14. Système de cames suivant l'une des revendications précédentes, **caractérisé en ce que** la première came (VS, VS') a deux parties (30, 30', 70) de poussoir extérieure et médiane.

15. Machine à tricoter rectiligne ayant un système (1, 1') de cames suivant l'une des revendications précédentes.

16. Machine à tricoter rectiligne suivant la revendication 15, **caractérisée en ce qu'**il est prévu des aiguilles (20) de tricotage et des glissoirs (40) intermédiaires coopérant avec elles, les glissoirs (40) intermédiaires ayant chacun un pied (41).
